# EUROPÄISCHE PATENTSCHRIFT

(11) **EP 3 155 329 B1**
(45) Veröffentlichungstag und Bekanntmachung des Hinweises auf die Patenterteilung: **04.08.2021**
(21) Anmeldenummer: 15728412.6
(22) Anmeldetag: 11.06.2015
(51) Int. Cl.: F25B 21/02, F25B 21/04, F25D 11/02, F25D 19/00, F25D 19/02, F25D 23/06, F25D 31/00

(54) **TEMPERIERTES BEHÄLTNIS**
TEMPERED CONTAINER
CONTENEUR TEMPÉRÉ

(30) Priorität: 16.06.2014 DE 102014008668; 20.01.2015 DE 102015000553; 29.01.2015 DE 102015001060; 29.01.2015 DE 102015001142; 02.02.2015 DE 102015001281; 20.05.2015 DE 102015006583
(43) Veröffentlichungstag der Anmeldung: 19.04.2017
(73) Patentinhaber: Liebherr-Hausgeräte Lienz GmbH, 9900 Lienz (AT); Liebherr-Hausgeräte Ochsenhausen GmbH, 88416 Ochsenhausen (DE)
(72) Erfinder: HIEMEYER, Jochen, 97753 Karlstadt (DE); KERSTNER, Martin, 97072 Würzburg (DE); FREITAG, Michael, 97082 Würzburg (DE)
(74) Vertreter: Herrmann, Uwe
(86) Internationale Anmeldenummer: PCT/EP2015/001184
(87) Internationale Veröffentlichungsnummer: WO 2015/192952

(56) Entgegenhaltungen:
- EP-A2- 0 592 044
- CN-A- 1 307 215
- DE-B- 1 113 222
- GB-A- 2 331 838
- JP-A- H08 110 154
- US-A- 5 653 111
- US-A- 5 715 684
- US-B1- 6 412 286

## Beschreibung

Aus dem Stand der Technik sind unterschiedliche Konzepte zur Kälteerzeugung bei Kühl- bzw. Gefriergeräten bekannt. In allen Fällen ist für einen größtmöglichen Wirkungsgrad und somit für eine gute Energieeffizienz ein effektiver Wärmetauscher sowohl auf der Kühlraumseite als auch auf der Abwärmeseite notwendig, um den zu überwindenden Temperaturhub so gering wie möglich zu halten. In diesem Zusammenhang ist die Ankopplung an den Bereich der Kälteerzeugung und an den Kühlraum sowie an die Außenluft von Bedeutung, an die die abgeführte Wärme abgegeben wird.

Ein wesentlicher Parameter bei der erforderlichen Kälteleistung eines Kühl- bzw. Gefriergerätes bildet die Wärmedämmung, die den gekühlten Innenraum umgibt. Verbessert man die Wärmedämmung, verringert sich der Bedarf an Kälteleistung. Bei einem geringen Kältebedarf kann die Bereitstellung durch einfachere Mittel als durch Kompressionskältemaschinen nämlich insbesondere durch ein thermoelektrisches Element erfolgen. Bekannt ist beispielsweise der Einsatz eines Peltier-Elementes. So benötigt beispielsweise ein kleiner, durch Vakuumdämmung gedämmter Kühlschrank nur eine Kälteleistung von 3 - 4 W, die z.B. durch ein thermoelektrisches Element aufgebracht werden kann.

Bei dem Einsatz von Peltier-Elementen besteht eine Besonderheit darin, dass die erzeugte Kälteleistung und die Abwärme in unmittelbarer räumlicher Nähe anfallen - ein Kältemittel als Wärmeträger ist nicht vorhanden. In diesem Falle ist der Wärmeübergang zu dem gekühlten Innenraum sowie zu der Außenluft, an die die Wärme abgegeben wird, von besonderer Bedeutung. Aus dem Stand der Technik ist es bekannt, diesen Wärmeübergang bei Peltier-Kühlgeräten, wie z.B. tragbaren Kühlboxen, durch Rippenwärmetauscher und durch eine durch Ventilatoren erzeugte Luftströmung zu verbessern. Deren Leistungsbedarf liegt in einer ähnlichen Größenordnung wie der des Peltier-Elementes.

Diese Überlegungen sind aber keineswegs auf Kühl- und/oder Gefriergeräte beschränkt sondern gelten für wärmeisolierte Behältnisse im Allgemeinen, wobei von diesen Überlegungen erfasste wärmeisolierten Behältnisse mindestens einen temperierten Innenraum aufweisen, der gekühlt oder beheizt sein kann, so dass sich in dem Innenraum eine Temperatur unterhalb oder oberhalb der Umgebungstemperatur von z.B. 21 °C ergibt.

Dokumente US5715684, EP0592044, US5653111, DE111322, GB2331838, CN1307215, US6412286 und JPH08110154 offenbaren Kühl- und/oder Gefriergeräte mit zumindest einem thermoelektrischen Element.

Der vorliegenden Erfindung liegt die Aufgabe zugrunde, ein temperiertes Behältnis der eingangs genannten Art dahingehend weiterzubilden, dass eine möglichst gute Ableitung der erzeugten Wärme in den temperierten Innenraum zum Zwecke von dessen Erwärmung bzw. Warmhaltung oder nach außen zum Zwecke der Kühlung des Innenraums erreicht wird.

Diese Aufgabe wird durch ein temperiertes Behältnis mit den Merkmalen des Anspruchs 1 gelöst.

Die vorliegende Erfindung ist offenbart im unabhängigen Anspruch 1. Weitere Ausführungsbeispiele sind offenbart in den abhängigen Ansprüchen.

Danach ist vorgesehen, dass zur Temperierung des Innenraums des Behältnisses mehrere thermoelektrische Elemente vorhanden sind, die in räumlichem Abstand zueinander angeordnet sind.

Der vorliegenden Erfindung liegt somit der Gedanke zugrunde, zur Temperierung des gekühlten Innenraums nicht nur ein einziges thermoelektrisches Element, sondern wenigstens zwei thermoelektrische Elemente zu verwenden. Dadurch lässt sich eine verbesserte Temperierung (Beheizung oder Kühlung) des Innenraums vornehmen, da die Abwärme im Falle der Kühlung des Innenraums gut auf die Außenhaut des Gerätes und im Falle der Beheizung gut auf die den Innenraum begrenzende Wandung verteilt werden kann.

Zudem bietet der Einsatz mehrerer thermoelektrischer Elemente, die räumlich verteilt angeordnet sind, die Möglichkeit einer gezielten Temperierung unterschiedlicher Bereiche des Innenraums, so dass dort an unterschiedlichen Stellen unterschiedliche Kälte-/Wärmeleistungen zur Verfügung gestellt werden können.

Erfindungsgemäß ist vorgesehen, dass das Behältnis Hauptflächen aufweist und dass wenigstens zwei der thermoelektrischen Elemente an unterschiedlichen Hauptflächen angeordnet sind. Unter "Hauptflächen" werden im Falle eines schrankförmigen Behältnisses die beiden Seitenwände, die Deckwand, der Boden und die Rückwand und im Falle eines truhenförmigen Behältnisses die beiden Seitenwände, die Vorderwand, die Rückwand und der Boden verstanden.

Denkbar ist es, dass in jeder der Hauptflächen oder in einem Teil der Hauptflächen jeweils wenigstens ein thermoelektrisches Element angeordnet ist. Denkbar ist es beispielsweise im Falle eines schrankförmigen Behältnisses, dass in den Seitenwänden, im Boden und in der Deckwand zumindest je ein thermoelektrisches Element angeordnet ist.

Alternativ oder zusätzlich dazu kann vorgesehen sein, dass in dem Verschlusselement (Tür, Deckel, Klappe, Front einer Schublade etc.), mittels dessen der temperierte Innenraum verschließbar ist, ein oder mehrere thermoelektrische Elemente angeordnet sind.

In einer weiteren Ausgestaltung der Erfindung ist vorgesehen, dass jedes der themoelektrischen Elemente sowohl auf der kalten Seite als auch auf der warmen Seite mit je einem passiv arbeitenden primären Wärmetauscher wärmeleitend in Verbindung stehen. Unter einem passiv arbeitenden Wärmetauscher ist ein Element zu verstehen, das Wärme von dem oder zu dem thermoelektrischen Element leitet oder anderweitig überträgt, ohne dass es dazu es einer Energiezufuhr bedarf.

Denkbar ist es, dass der primäre Wärmetauscher aus einem metallischen Körper, vorzugsweise aus Aluminium besteht oder Metall, insbesondere Aluminium aufweist. Die Metallkörper stehen somit mit der kalten und mit der warmen Seite des thermoelektrischen Elementes in Verbindung und leiten Wärme zu dem thermoelektrischen Element hin und Wärme von dem thermoelektrischen Element ab.

Für eine Ankopplung der Abwärme, d.h. für eine Übertragung der Wärme ohne großen Temperaturgradienten ist es vorteilhaft, wenn der oder die primären Wärmetauscher eine Querschnittsfläche aufweisen, die mit zunehmendem Abstand von dem thermoelektrischen Element zunimmt, so dass die Wärme bzw. Abwärme auf eine größere Fläche verteilt wird.

Besonders vorteilhaft ist es, wenn das oder die thermoelektrischen Elemente derart angeordnet sind, dass diese wärmeleitend oder anderweitig wärmeübertragend mit der Außenhaut und mit der den Innenraum begrenzenden Innenwand des Behältnisses in Verbindung stehen, so dass die Außenhaut und die Innenwand als sekundärer Wärmetauscher dienen.

Die Außenhaut des Behältnisses und die den Innenraum begrenzende Innenwand des Behältnisses bestehen insgesamt aus Metall, wobei es sich bei dem Metall vorzugsweise um Aluminium handelt.

Sind primäre und sekundäre Wärmetauscher vorgesehen, stehen diese unmittelbar oder mittelbar wärmeübertragend, insbesondere wärmeleitend miteinander in Verbindung. Erfindungsgemäß ist vorgesehen, dass die Außenhaut und die den Innenraum begrenzende Innenwand des Behältnisses vollständig aus einem Metallblech bestehen.

Dabei ist vorzugsweise vorgesehen, dass das Blech eine Stärke von < 3 mm, vorzugsweise eine Stärke von 1 bis 2 mm aufweist.

Handelt es sich bei dem temperierten Behältnis um ein Kühl- bzw. Gefriergerät, ist es für die Verteilung der Abwärme auf die komplette Außenhaut des Gerätes ausreichend, wenn diese aus einem Aluminiumblech mit einer Stärke von 1 bis 2 mm aufgebaut ist. Diese Außenhaut kann sich auf jeder Seite des Korpus oder nur auf einem Teil der Korpusseiten befinden.

Da die anfallende Kältemenge geringer ist als die Abwärme, bestehen im Geräteinneren, d.h. in dem Innenraum keine so hohen Anforderungen an den Wärmetauscher. Gleichwohl ist es vorgesehen, den Innenbehälter, d.h. die den Innenraum begrenzende Wand ebenfalls aus einem Metallblech und vorzugsweise aus einem Aluminiumblech zu fertigen, wobei dazu eine geringere Blechstärke verwendet wird als für die Außenhülle.

Das Behältnis kann schrankartig ausgeführt sein und eine Rückwand, zwei Seitenwände, eine Decke und einen Boden aufweisen oder im Falle einer Truhe zwei Seitenwände, eine Rückwand, einen Boden und eine vordere Wand. In jeder oder in wenigstens zwei der genannten Wände ist wenigstens ein thermoelektrisches Element angeordnet.

Wie oben ausgeführt, kann das Behältnis ein Verschlusselement, wie z.B. eine Tür, einen Deckel oder dergleichen aufweisen und das wenigstens ein thermoelektrisches Element kann in dem Verschlusselement angeordnet sein.

In einer weiteren Ausgestaltung der Erfindung ist vorgesehen, dass in dem Innenraum verschiedene Temperaturzonen existieren. So können beispielsweise Kühlzonen unterschiedlicher Temperaturen vorgesehen sein, wobei in einer Zone die übliche Temperatur eines herkömmlichen Kühlkompartimentes und in einer anderen Zone die übliche Temperatur eines Kaltlagerfaches vorliegen kann.

Dies lässt sich z.B. durch eine separate Ansteuerung der einzelnen thermoelektrischen Elemente erreichen.

Diese separate Ansteuerung kann nicht nur dazu verwendet werden, Bereiche unterschiedlicher Temperatur innerhalb des gekühlten oder beheizten Innenraums vorzusehen, sondern auch im Falle eines besonders großen Wärmeeintrags in einem Bereich des Innenraums, z.B. durch das Einlegen von Kühl- oder Gefriergut, dort eine besonders große Kälteleistung zu erzeugen. Entsprechendes gilt für den umgekehrten Fall eines beheizten Behältnisses.

Somit kann zumindest eine Steuerungs- oder Regelungseinheit vorgesehen sein, die die mehreren thermoelektrischen Elemente alle gleich oder unterschiedlich ansteuert, so dass diese eine identische oder voneinander unterschiedliche Leistungen erbringen.

Besonders bevorzugt ist eine Ausführung, bei der zwischen der den Innenraum begrenzenden Innenwand und der Außenwand eine Wärmedämmung angeordnet ist, die aus einem Vollvakuumsystem besteht. Darunter ist eine Wärmedämmung zu verstehen, die ausschließlich oder überwiegend aus einem evakuierten Bereich besteht, der mit einem Kernmaterial gefüllt ist. Die Begrenzung dieses Bereiches kann beispielsweise durch eine vakuumdichte Folie und vorzugsweise durch eine Hochbarrierefolie gebildet werden. Somit kann zwischen der Innenwand des Geräts und der Außenwand als Wärmedämmung ausschließlich ein solcher Folienkörper vorliegen, der einen durch eine vakuumdichte Folie umgebenen Bereich aufweist, in dem Vakuum herrscht und in dem ein Kernmaterial angeordnet ist. Eine Ausschäumung und/oder Vakuumisolationspaneele als Wärmedämmung oder eine sonstige Wärmedämmung außer dem Vollvakuumsystem zwischen der Innenseite und der Außenseite des Behältnisses sind vorzugsweise nicht vorgesehen.

Diese bevorzugte Art der Wärmedämmung in Form eines Vollvakuumsystems kann sich zwischen der den Innenraum begrenzenden Wand und der Außenhülle des Korpus und/oder zwischen der Innenseite und der Außenseite des Verschlusselementes, wie z.B. einer Tür, Klappe, Deckel oder dergleichen erstrecken.

Das Vollvakuumsystem kann so erhalten werden, dass eine Umhüllung aus einer gasdichten Folie mit einem Kernmaterial gefüllt und anschließend vakuumdicht versiegelt wird. In einer Ausführungsform erfolgt sowohl das Befüllen als auch das vakuumdichte Versiegeln der Umhüllung bei Normal- bzw. Umgebungsdruck. Die Evakuierung erfolgt dann durch Anschluss einer geeigneten in die Umhüllung eingearbeiteten Schnittstelle, beispielsweise eines Evakuierungsstutzens, der ein Ventil aufweisen kann, an eine Vakuumpumpe. Vorzugsweise herrscht während der Evakuierung außerhalb der Umhüllung Normal- bzw. Umgebungsdruck. Es ist in dieser Ausführungsform vorzugsweise zu keinem Zeitpunkt der Herstellung erforderlich, die Umhüllung in eine Vakuumkammer einzubringen. Insofern kann in einer Ausführungsform während der Herstellung der Vakuumdämmung auf eine Vakuumkammer verzichtet werden.

Unter einer vakuumdichten oder diffusionsdichten Umhüllung bzw. unter einer vakuumdichten oder diffusionsdichten Verbindung bzw. unter dem Begriff Hochbarrierefolie wird vorzugsweise eine Umhüllung bzw. eine Verbindung bzw. eine Folie verstanden, mittels derer der Gaseintrag in den Vakuumdämmkörper so stark reduziert ist, dass der durch Gaseintrag bedingte Anstieg in der Wärmeleitfähigkeit des Vakuumdämmkörpers über dessen Lebensdauer hinweg ausreichend gering ist. Als Lebensdauer ist beispielsweise ein Zeitraum von 15 Jahren, vorzugsweise von 20 Jahren und besonders bevorzugt von 30 Jahren anzusetzen. Vorzugsweise liegt der durch Gaseintrag bedingte Anstieg in der Wärmeleitfähigkeit des Vakuumdämmkörpers über dessen Lebensdauer bei < 100 % und besonders bevorzugt bei < 50 %.

Vorzugsweise ist die flächenspezifische Gasdurchgangsrate der Umhüllung bzw. der Verbindung bzw. der Hochbarrierefolie < 10-5 mbar * I / s *m² und besonders bevorzugt < 10-6 mbar * I / s *m² (gemessen nach ASTM D-3985). Diese Gasdurchgangsrate gilt für Stickstoff und Sauerstoff. Für andere Gassorten (insbesondere Wasserdampf) bestehen ebenfalls niedrige Gasdurchgangsraten vorzugweise im Bereich von < 10-2 mbar * l / s * m² und besonders bevorzugt im Bereich von < 10-3 mbar * I / s * m² (gemessen nach ASTM F-1249-90). Vorzugsweise werden durch diese geringen Gasdurchgangsraten die vorgenannten geringen Anstiege der Wärmeleitfähigkeit erreicht.

Ein aus dem Bereich der Vakuumpaneele bekanntes Hüllsystem sind sogenannte Hochbarrierefolien. Darunter werden im Rahmen der vorliegenden Erfindung vorzugsweise Ein- oder Mehrschichtfolien (die vorzugsweise siegelfähig sind) mit einer oder mehreren Barriereschichten (typischerweise metallische Schichten oder Oxid-Schichten, wobei als Metall oder Oxid vorzugsweise Aluminium bzw. ein Aluminiumoxid Verwendung findet) verstanden, die den oben genannten Anforderungen (Anstieg der Wärmeleitfähigkeit und/oder flächenspezifische Gasdurchgangsrate) als Barriere gegen den Gaseintrag genügen.

Bei den oben genannten Werten bzw. bei dem Aufbau der Hochbarrierefolie handelt es sich um exemplarische, bevorzugte Angaben, die die Erfindung nicht beschränken.

Vorzugsweise handelt es sich bei dem erfindungsgemäßen Behältnis um ein Kühl-und/oder Gefriergerät, dessen Innenraum durch die thermoelektrischen Elemente gekühlt wird. Von der Erfindung ist jedoch auch der Fall umfasst, dass es sich um ein Behältnis handelt, dessen Innenraum durch die thermoelektrischen Elemente erwärmt wird.

Der temperierte Innenraum ist je nach Art des Gerätes (Kühlgerät, Wärmeschrank etc.) entweder gekühlt oder beheizt.

Bei dem Kühl- und/oder Gefriergerät kann es sich beispielsweise um ein Haushaltsgerät bzw. ein gewerbliches Kühlgerät handelt. Beispielsweise sind solche Geräte umfasst, die für eine stationäre Anordnung im Haushalt, in einem Hotelzimmer, in einer gewerblichen Küche oder in einer Bar konzipiert sind. Beispielsweise kann es sich auch um einen Weinkühlschrank handeln. Ferner sind auch Kühl- und/oder Gefriertruhen von der Erfindung umfasst. Die erfindungsgemäßen Geräte können eine Schnittstelle zur Anbindung an eine Stromversorgung, insbesondere an ein Haushaltsstromnetz (z.B. einen Stecker) und/oder eine Steh- oder Einbauhilfe wie beispielsweise Stellfüße oder Schnittstelle zur Fixierung innerhalb einer Möbelnische aufweisen. Beispielsweise kann es sich bei dem Gerät um ein Einbaugerät oder auch um ein Standgerät handeln.

In einer Ausführungsform ist das Behältnis bzw. das Gerät derart ausgebildet, dass es mit einer Wechselspannung, wie beispielsweise mit einer Hausnetzspannung von z.B. 120 V und 60 Hz oder 230 V und 50 Hz betrieben werden kann. In einer alternativen Ausführungsform ist das Behältnis bzw. das Gerät derart ausgebildet, dass es mit Gleichstrom einer Spannung von beispielsweise 5 V, 12 V oder 24 V betrieben werden kann. In dieser Ausgestaltung kann vorgesehen sein, dass innerhalb oder außerhalb des Gerätes ein Steckernetzteil vorgesehen ist, über welches das Gerät betrieben wird. Ein Vorteil der Verwendung von thermoelektrischen Wärmepumpen ist in dieser Ausführungsform, dass die komplette EMV-Problematik lediglich am Netzteil auftritt.

Insbesondere kann vorgesehen sein, dass das Kühl- und/oder Gefriergerät eine schrankartige Gestalt hat und einen Nutzraum aufweist, der an seiner Vorderseite (im Falle einer Truhe an der Oberseite) für einen Benutzer zugänglich ist. Der Nutzraum kann in mehrere Kompartimente unterteilt sein, die alle bei derselben oder bei unterschiedlichen Temperaturen betrieben werden. Alternativ kann lediglich ein Kompartiment vorgesehen sein. Innerhalb des Nutzraumes bzw. eines Kompartiments können auch Lagerungshilfen wie beispielsweise Ablagefächer, Schubladen oder Flaschenhalter (im Falle einer Truhe auch Raumteiler) vorgesehen sein, um eine optimale Lagerung von Kühl- oder Gefriergütern und eine optimale Platzausnützung zu gewährleisten.

Der Nutzraum kann durch wenigstens eine um eine vertikale Achse schwenkbare Türe verschlossen sein. Im Falle einer Truhe ist eine um eine horizontale Achse schwenkbare Klappe oder ein Schiebedeckel als Verschlusselement denkbar. Die Türe oder ein sonstiges Verschlusselement kann im geschlossenen Zustand anhand einer umlaufenden Magnetdichtung mit dem Korpus im Wesentlichen luftdicht in Verbindung stehen. Vorzugsweise ist auch die Türe bzw. ein sonstiges Verschlusselement wärmeisoliert, wobei die Wärmeisolierung anhand einer Ausschäumung und ggf. anhand von Vakuumisolationspaneelen erreicht werden kann, oder auch vorzugsweise anhand eines Vakuumsystems und besonders bevorzugt anhand eines Vollvakuumsystems. An der Innenseite der Türe können ggf. Türabsteller vorgesehen sein, um auch dort Kühlgüter lagern zu können.

In einer Ausführungsform kann es sich um ein Kleingerät handeln. In derartigen Geräten weist der Nutzraum, der durch die Innenwand des Behälters definiert ist, beispielsweise ein Volumen von kleiner 0,5 m³, kleiner 0,4 m³ oder kleiner 0,3 m³ auf.

Die Außenabmessungen des Behälters bzw. Gerätes liegen vorzugsweise im Bereich bis 1 m hinsichtlich der Höhe, der Breite und der Tiefe.

Die Erfindung ist aber nicht auf Kühl- und/oder Gefriergeräte beschränkt sondern betrifft allgemein Geräte mit einem temperierten Innenraum, beispielsweise auch Wärmeschränke oder Wärmetruhen.

Weitere Einzelheiten und Vorteile der Erfindung werden anhand eines in der Zeichnung dargestellten Ausführungsbeispiels näher erläutert. Die einzige Figur zeigt eine Längsschnittansicht durch ein Kühl- und/oder Gefriergerät gemäß der Erfindung.

In der Figur 1 ist mit dem Bezugszeichen 10 der Korpus eines schrankartigen Kühl-und/oder Gefriergerätes gekennzeichnet.

Der Korpus 10 weist zwei Seitenwände 12, eine Decke 14 und einen Boden 16 auf. Zusammen mit der Rückwand und einer Tür begrenzen diese den gekühlten Innenraum 100.

Wie dies aus der Figur hervorgeht, sind in den beiden Seitenwänden 12, in der Deckwand 14 und in dem Boden 16 jeweils ein thermoelektrisches Element 20 vorgesehen.

Grundsätzlich kann pro Wand genau ein solches thermoelektrisches Element vorgesehen sein. Von der Erfindung ist jedoch auch der Fall umfasst, dass in einer oder mehreren Wänden zwei oder mehr als zwei thermoelektrische Elemente vorhanden sind.

Auch die Anordnung eines oder mehrerer thermoelektrischer Elemente an der Rückseite des Gerätes ist denkbar und von der Erfindung umfasst.

Jedes der themoelektrischen Elemente 20 steht sowohl auf der zu dem Innenraum 100 gewandten kalten Seite als auch auf der nach außen gerichteten warmen Seite mit je einem Wärmetauscher 30, 40 wärmeübertragend, insbesondere wärmeleitend in Verbindung. Bei diesen primären Wärmetauschern 30, 40 handelt es sich um metallische Körper, z.B. aus Aluminium.

Im Betrieb der thermoelektrischen Elemente 20 wird über deren kalte Seite und mittels des Wärmetauschers 30 und der Innenwand I Wärme aus dem gekühlten Innenraum entzogen. Diese Wärme wird über die warme Seite des thermoelektrischen Elementes 20, den Wärmetauscher 40 und die Außenwand A an die Umgebung abgeführt.

Wie dies weiter aus der Figur 1 hervorgeht, vergrößert sich der Querschnitt der primären Wärmetauscher 30, 40 ausgehend von dem thermoelektrischen Element 20 zur Außenwand A sowie auch zur Innenwand I hin, die zusammen mit der Innenseite der Tür den gekühlten Innenraum 100 begrenzt. Auf diese Weise lässt sich die Abwärme die mittels der thermoelektrischen Elemente 20 aus dem Innenraum 100 abgezogen wird, ohne einen größeren Temperaturgradienten auf eine größere Fläche verteilen.

Die Geräteaußenseite wird durch die Außenwand A gebildet, die insgesamt aus einem Metallblech, vorzugsweise aus einem Aluminiumblech besteht.

In dem hier gezeigten Ausführungsbeispiel bildet dieses Blech die Außenseite A der Seitenwände 12, der Decke 14 sowie auch des Bodens 16. Auch die Rückseite und/oder die Tür kann auf der Außenseite entsprechend ausgeführt sein.

Das die Außenwand A bildende Blech bildet den sekundären Wärmetauscher, der mit den primären Wärmetauschern 40 wärmeübertragend, insbesondere wärmeleitend in Verbindung steht.

Die Innenwand I wird ebenfalls durch ein Metallblech, insbesondere durch ein Aluminiumblech gebildet. Die Innenwand I steht wärmeübertragend, insbesondere wärmeleitend mit den primären Wärmetauschern 30 in Verbindung.

Der Begriff "Wärmetauscher" umfasst gemäß der vorliegenden Erfindung jedes beliebige Element, das zur Übertragung von Wärme geeignet ist. Erfindungsgemäß werden die Wärmetauscher durch metallische Körper gebildet.

Das Bezugszeichen 50 kennzeichnet die Wärmedämmung, die sich zwischen der Innenwand I und der Außenwand A des Korpus erstreckt. Diese Wärmedämmung besteht aus einem von einer oder mehreren vakuumdichten Folien begrenzten Volumen, in dem sich ein Kernmaterial, insbesondere Perlit befindet. Vorzugsweise sind weitere Dämmmaterialen, wie z.B. eine Ausschäumung und/oder Vakuumisolationspaneele zwischen der Innenwand I und der Außenwand A nicht vorgesehen.

Eine entsprechende Vollvakuum-Wärmedämmung kann auch für die Tür oder ein sonstiges Verschlusselement vorgesehen sein.

Die Peltierelemente 20 oder die sonstigen thermoelektrischen Elemente sind so auf die Gerätegeometrie verteilt, dass sich deren Abwärme möglichst gut auf die Außenhaut A des Gerätes verteilt. Für die Verteilung der Abwärme auf die komplette Außenhaut A kann diese aus einem Aluminiumblech mit einer Stärke von 1 bis 2 mm aufgebaut sein.

Da die anfallende Kältemenge geringer ist als die Abwärme, bestehen im Geräteinneren 100 keine so hohen Anforderungen an den Wärmetauscher. Erfindungsgemäß wird gleichwohl auch für die Innenwand des Gerätes ein Blech (z.B. ein Aluminiumblech) verwendet, das eine geringere Stärke aufweist als das die Außenhaut A bildende Blech.

Wie oben ausgeführt, kann durch eine separate Ansteuerung der thermoelektrischen Elemente 20 ein Kühl- und/oder Gefriergerät bzw. ein beheizter Behälter realisiert werden, in dem unterschiedliche Temperaturzonen herrschen. Grundsätzlich ist von der Erfindung jedoch auch der Fall umfasst, dass in dem gekühlten oder beheizten Innenraum 100 genau eine Temperatur herrscht.

Je nach der Verschaltung der thermoelektrischen Elemente können diese den Innenraum heizen oder kühlen, so dass das erfindungsgemäße Behältnis für beide Zwecke verwendet werden kann. So kann das Behältnis eine Warmhaltefunktion ausüben. Das Ausführungsbeispiel gilt somit mit umgekehrt angesteuerten thermoelektrischen Elementen 20, bei denen die warme Seite innen und die kalte Seite außen ist, auch für ein beheiztes Behältnis.

Wird das Behältnis zum Beheizen nicht benötigt, kann dasselbe Behältnis durch entsprechende Ansteuerung der thermoelektrischen Elemente zur Kühlung verwendet werden.

Vorzugsweise werden zur Temperierung des gekühlten Innenraums ausschließlich thermoelektrische Elemente verwendet.

## Patentansprüche

1. Temperiertes schrankförmiges oder truhenförmiges Behältnis mit
einem gekühlten oder beheizten Innenraum (100), und
einem thermoelektrischen Element (20), insbesondere mit einem Peltier-Element, das derart angeordnet ist, dass der Innenraum (100) mittels des thermoelektrischen Elementes (20) gekühlt oder beheizt wird, wobei
zur Temperierung des Innenraums (100) mehrere thermoelektrische Elemente (20) vorhanden sind, die in räumlichem Abstand zueinander angeordnet sind,
das Behältnis Hauptflächen aufweist, die im Falle eines schrankförmigen Behältnisses die beiden Seitenwände, die Deckenwand, den Boden und die Rückwand und im Falle eines truhenförmigen Behältnisses die beiden Seitenwände, die Vorderwand, die Rückwand und den Boden umfassen,
zwei der thermoelektrischen Elemente (20) an unterschiedlichen Hauptflächen angeordnet sind, und
die Außenhaut (A) und die den Innenraum (100) begrenzende Innenwand (I) des Behältnisses vollständig aus einem Metallblech bestehen,
**dadurch gekennzeichnet, dass**
die den Innenraum (100) begrenzende Innenwand (I) eine geringere Wandstärke aufweist als die Außenhaut (A) des Behältnisses.

2. Behältnis nach Anspruch 1, **dadurch gekennzeichnet, dass** jedes der themoelektrischen Elemente (20) sowohl auf der kalten Seite als auch auf der warmen Seite mit je einem passiv arbeitenden primären Wärmetauscher (30, 40) wärmeleitend in Verbindung steht.

3. Behältnis nach Anspruch 2, **dadurch gekennzeichnet, dass** jeder der beiden primären Wärmetauscher (30, 40) aus einem metallischen Körper besteht oder diesen aufweist, wobei es sich bei dem Metall vorzugsweise um Aluminium handelt.

4. Behältnis nach Anspruch 2 oder 3, **dadurch gekennzeichnet, dass** die primären Wärmetauscher (30, 40) eine Querschnittsfläche aufweisen, die mit zunehmendem Abstand von dem thermoelektrischen Element (20) zunimmt.

5. Behältnis nach einem der vorhergehenden Ansprüche, **dadurch gekennzeichnet, dass** die thermoelektrischen Elemente (20) derart angeordnet sind, dass diese wärmeübertragend, insbesondere wärmeleitend mit der Außenhaut (A) und mit der den Innenraum (100) begrenzenden Innenwand (I) des Behältnisses in Verbindung stehen, so dass die Außenhaut (A) und die Innenwand (I) als sekundäre Wärmetauscher dienen.

6. Behältnis nach einem der vorhergehenden Ansprüche, **dadurch gekennzeichnet, dass** das Behältnis ein Verschlusselement, wie z.B. eine Tür, einen Deckel oder dergleichen aufweist und das wenigstens ein thermoelektrisches Element (20) in dem Verschlusselement angeordnet ist.

7. Behältnis nach einem der vorhergehenden Ansprüche, **dadurch gekennzeichnet, dass** in dem Innenraum (100) verschiedene Temperaturzonen existieren.

8. Behältnis nach einem der vorhergehenden Ansprüche, **dadurch gekennzeichnet, dass** eine Steuerungs- oder Regelungseinheit vorgesehen ist, die die mehreren thermoelektrischen Elemente (20) alle gleich oder unterschiedlich ansteuert.

9. Behältnis nach einem der vorhergehenden Ansprüche, **dadurch gekennzeichnet, dass** zwischen der den Innenraum (100) begrenzenden Innenwand (I) und der Außenwand (A) eine Wärmedämmung angeordnet ist, die insgesamt oder bereichsweise aus einem Vollvakuumsystem (50) besteht.

10. Behältnis nach einem der vorhergehenden Ansprüche, **dadurch gekennzeichnet, dass** es sich bei dem Behältnis um ein Kühl- und/oder Gefriergerät handelt.

## Claims

1. A temperature-controlled container in cabinet form or chest form having
a cooled or heated inner space (100); and
a thermoelectric element (20), in particular having a Peltier element, that is arranged such that the inner space (100) is cooled or heated by means of the thermoelectric element (20), wherein
a plurality of thermoelectric elements (20) that are arranged at a spatial distance from one another are present for the temperature control of the inner space (100),
the container has main surfaces that in the case of a container in cabinet form comprise the two side walls, the top wall, the bottom and the rear wall and in the case of a container in chest form comprise the two side walls, the front wall, the rear wall, and the bottom;
two of the thermoelectric elements (20) are arranged at different main surfaces; and
the outer skin (A) and the inner wall (I) bounding the inner wall (100) consist completely of sheet metal,
**characterized in that**
the inner wall (I) bounding the inner space (100) has a smaller wall thickness than the outer skin (A) of the container.

2. A container in accordance with claim 1, **characterized in that** each of the thermoelectric elements (20) are connected in a thermoconductive manner to a respective primary heat exchanger (30, 40) which operates passively both on the cold side and on the hot side.

3. A container in accordance with claim 2, **characterized in that** each of the two primary heat exchangers (30, 40) consists of a metal body or comprises it, with the metal preferably being aluminum.

4. A container in accordance with claim 2 or claim 3, **characterized in that** the primary heat exchangers (30, 40) have a cross-sectional area which increases as the spacing from the thermoelectric element increases.

5. A container in accordance with one of the preceding claims, **characterized in that** the thermoelectric elements (20) are arranged such that they are connected in a heat-transferring manner, in particular in a thermoconductive manner, to the outer skin (A) and to the inner wall (I) of the container bounding the inner space (100) such that the outer skin (A) and the inner wall (I) serve as secondary heat exchangers.

6. A container in accordance with one of the preceding claims, **characterized in that** the container has a closing element such as a door, a lid or the like; and **in that** the at least one thermoelectric element (20) is arranged in the closing element.

7. A container in accordance with one of the preceding claims, **characterized in that** different temperature zones exist in the inner space (100).

8. A container in accordance with one of the preceding claims, **characterized in that** a control or regulation unit is provided which controls the all of the plurality of thermoelectric elements (20) the same or differently.

9. A container in accordance with one of the preceding claims, **characterized in that** a thermal insulation is arranged between the inner wall (I) bounding the inner space (100) and the outer wall (A) and comprises a full vacuum system in full or regionally.

10. A container in accordance with one of the preceding claims, **characterized in that** the container is a refrigerator unit and/or a freezer unit.

## Revendications

1. Contenant thermorégulé en forme d'armoire ou de coffre comprenant
un espace intérieur (100) réfrigéré ou chauffé et
un élément thermoélectrique (20), en particulier doté d'un élément Peltier, qui est disposé de telle manière que l'espace intérieur (100) est réfrigéré ou chauffé au moyen de l'élément thermoélectrique (20), dans lequel
pour la thermorégulation de l'espace intérieur (100), plusieurs éléments thermoélectriques (20) sont présents, qui sont disposés spatialement à une certaine distance les uns des autres,
le contenant comporte des surfaces principales, qui comprennent, dans le cas d'un contenant en forme d'armoire, les deux parois latérales, la paroi supérieure, le fond et la paroi arrière et, dans le cas d'un contenant en forme de coffre, les deux parois latérales, la paroi avant, la paroi arrière et le fond,
deux des éléments thermoélectriques (20) sont disposés sur différentes surfaces principales, et
l'enveloppe extérieure (A) et la paroi intérieure (I), qui limite l'espace intérieur (100), du contenant sont constituées intégralement d'une tôle métallique,
**caractérisé en ce que**
la paroi intérieure (I) qui limite l'espace intérieur (100) présente une épaisseur de paroi inférieure à l'enveloppe extérieure (A) du contenant.

2. Contenant selon la revendication 1, **caractérisé en ce que** chacun des éléments thermoélectriques (20) est en liaison avec conduction de chaleur, tant du côté froid que du côté chaud, avec respectivement un échangeur de chaleur (30, 40) primaire à fonctionnement passif.

3. Contenant selon la revendication 2, **caractérisé en ce que** chacun des deux échangeurs de chaleur (30, 40) primaires est constitué d'un corps métallique ou en comporte un, le métal étant de préférence de l'aluminium.

4. Contenant selon la revendication 2 ou 3, **caractérisé en ce que** les échangeurs de chaleur (30, 40) primaires présentent une surface de section transversale qui augmente au fur et à mesure que la distance avec l'élément thermoélectrique (20) augmente.

5. Contenant selon l'une des revendications précédentes, **caractérisé en ce que** les éléments thermoélectriques (20) sont disposés de telle manière qu'ils sont en liaison avec transfert de chaleur, en particulier conduction de chaleur, avec l'enveloppe extérieure (A) et avec la paroi intérieure (I), qui limite l'espace intérieur (100), du contenant, de telle sorte que l'enveloppe extérieure (A) et la paroi intérieure (I) servent d'échangeurs de chaleur secondaires.

6. Contenant selon l'une des revendications précédentes, **caractérisé en ce que** le contenant comporte un élément de fermeture, tel qu'une porte, un couvercle ou similaire, et l'au moins un élément thermoélectrique (20) est disposé dans l'élément de fermeture.

7. Contenant selon l'une des revendications précédentes, **caractérisé en ce qu'**il y a différentes zones de température dans l'espace intérieur (100).

8. Contenant selon l'une des revendications précédentes, **caractérisé en ce qu'**une unité de commande ou de régulation est prévue, qui commande les plusieurs éléments thermoélectriques (20) tous de manière semblable ou différemment.

9. Contenant selon l'une des revendications précédentes, **caractérisé en ce qu'**une isolation thermique est disposée entre la paroi intérieure (I), qui limite l'espace intérieur (100), et la paroi extérieure (A), ladite isolation thermique étant constituée en totalité ou dans certaines zones d'un système de vide complet (50).

10. Contenant selon l'une des revendications précédentes, **caractérisé en ce que** le contenant est un appareil de réfrigération et/ou de congélation.
